# EUROPÄISCHE PATENTSCHRIFT

(11) **EP 3 585 967 B1**
(45) Veröffentlichungstag und Bekanntmachung des Hinweises auf die Patenterteilung: **07.06.2023**
(21) Anmeldenummer: 18706982.8
(22) Anmeldetag: 14.02.2018
(51) Int. Cl.: E05D 15/06

(54) **BODENFÜHRUNG**
FLOOR GUIDE
GUIDE AU SOL

(30) Priorität: 27.02.2017 CH 2222017
(43) Veröffentlichungstag der Anmeldung: 01.01.2020
(73) Patentinhaber: Guhl, Beat, 8561 Ottoberg Thurgau (CH)
(72) Erfinder: Guhl, Beat, 8561 Ottoberg Thurgau (CH)
(74) Vertreter: Gachnang, Hans Rudolf
(86) Internationale Anmeldenummer: PCT/EP2018/053692
(87) Internationale Veröffentlichungsnummer: WO 2018/153752

(56) Entgegenhaltungen:
- EP-A1- 2 500 225
- WO-A1-2014/121350
- WO-A1-2015/028751
- JP-A- 2014 156 217

## Beschreibung

Gegenstand der Erfindung ist eine Bodenführung für ein- oder mehrgleisige Schiebetüranlagen gemäss Oberbegriff des Patentanspruchs 1.

Schiebetüren benötigen zur Aufnahme der Last, die bei grossflächigen Schiebetüren bis zu einigen 100 Kilos betragen kann, Laufschienen im Boden. Der Wunsch nach viel Durchblick und viel Licht im Raum führt dazu, dass heute oft Schiebetüren mit sehr schmalem Rahmen verbaut werden, damit der lichte Querschnitt möglichst gross bleibt. Bei solchen Schiebetüren und generell bei Schiebetüren liegen die Laufschienen versenkt im Boden eingelassen. Dadurch ist der Übergang von der Rauminnenseite zur Raumaussenseite eben und dadurch stolperfrei. Grossflächige Schiebetüren benötigen entsprechend deren Masse gross dimensionierte tragende Elemente, das heisst Rollen, auf denen die Schiebetüren abgestützt und leicht bewegbar sind. Laufschienen oder Führungsschienen für solche Laufwerke, die unter den Schiebetüren im Boden versenkt angeordnet sind, weisen eine verhältnismässig grosse Breite auf, um die hohe Last auf die Schiene verteilen zu können, wodurch auch der Spalt im Boden entsprechend breit ausfällt und folglich zu einer Stolperfalle werden kann. Zudem ist die Dicke von Schiebetüren mit dreifacher Verglasung sehr gross.

Aus dem Stand der Technik sind nun Bodenführungen bekannt geworden, mit denen die Spaltbreite über den Schienen möglichst gering gehalten wird. Einerseits wird die Schiebetür nicht über deren gesamte Dicke nach unten in den Boden hineingeführt und abgestützt, sondern nur über einen zentralen Fuss, der sich unten wie ein auf dem Kopf stehendes "T" erweitert und darunter auf Rollen gleitet. Die Spaltbreite ist bei solchen bekannten Vorrichtungen sehr schmal und folglich optisch nicht störend, weil sich die Spaltbreite nach der geringen Dicke des vertikal verlaufenden Abschnitts des "T's" richtet. Allerdings stellt sich nun das Problem, dass z.B. bei Doppelführungen, das heisst bei einer, zwei und mehr nebeneinander liegenden Führungen für eine, zwei oder mehr parallel laufende Schiebetüren der Zugang zu den Rollenlagern, Laufwerken oder Schienen je nach Ausführung durch fest eingebaute Bodenbeläge, wie beispielsweise Platten aus Stein oder auch aus Holz, das Herausheben der Rollen, Laufwerke oder Schienen bei Unterhaltsarbeiten verhindern.

Bei bekannten Bodenführungen kann zwar der zentrale streifenförmige Abschnitt des Bodenbelags, welcher zwischen zwei Führungseinschnitten angeordnet ist, herausgehoben und so die Schienen der Bodenführung teilweise freigelegt werden. Allerdings übergreifen bei einer solchen Ausführung die seitlich der Bodenführungen angeordneten Bodenbeläge den Innenraum der Bodenführung und das Anheben der Laufwerke oder Rollenlager wird dadurch verhindert. Es bleibt also nichts anders übrig, als das Entfernen von seitlich des Spaltes fest eingebauten Bodenbelägen, falls eines der Rollenlager ausfällt. Dies führt zu hohen Kosten und einer in vielen Fällen optisch nicht mehr akzeptablen Veränderung des Gesamtbildes des Bodenbelags im Bereich der Schiebetüren.

Aus der KR 2012 0119 728 ist ein Schiebetürsystem bekannt geworden, bei dem die Rahmen der beiden parallel verlaufenden Schiebetüren teilweise versenkt in einem Führungskanal auf Rollenlaufwerken angeordnet sind, deren Rollen seitlich der Oberflächen der Schiebetüren verlaufen. Um solche Schiebetüren einerseits bei der Installation einbauen zu können und andererseits für Revisions- oder Wartungsarbeiten aus den Führungskanälen entfernen zu können, ist der Bereich des Bodens, der meist mit Bodenbelägen aus Holz oder Stein belegt ist, herausnehmbar ausgebildet. Das bedeutet, dass im Bereich von zwei Schiebetüren drei streifenförmige Bodenelemente bei einer Revision herausgenommen werden müssen. Eine solche Konstruktion ist ästhetisch nicht erwünscht, da durch die drei streifenförmigen parallel zu den Schiebetüren über deren gesamte Länge verlaufenden Bodenbereiche den Gesamteindruck des Bodens benachteiligen. Zwar ist bei dieser Vorrichtung die Revision von breiten Rollenlagern möglich zuungunsten der Ästhetik.

Aus der DE 11 2013 002 333 T5 ist eine Schiebetüranordnung bekannt, welche die Schiebetüren auf einem sehr schmalen Steg und schmalen Rollen abstützt. Allerdings ist bei Verwendung von Dreifachverglasungen der im Boden notwendige Schlitz breiter als erwünscht. Um dennoch die Schiebetüren für Revisionsarbeiten demontierbar zu gestalten, schlägt diese Schrift vor, die Bodenbereiche seitlich der Schiebetüren herausnehmbar zu gestalten. Dies führt wiederum zu ästhetisch unbefriedigenden streifenförmigen Bodenelementen, welche den Gesamteindruck des Bodens bei geöffneter Schiebetür und auch bei geschlossener Schiebetür verschlechtern.

Auch in der weiter bekanntgewordenen KR 2012 0045 759 ist eine Schiebetüranordnung mit zwei parallel laufenden Schiebetüren bekannt. Um diese revidieren zu können, kann der zentrale Bodenbereich zwischen den Schiebetüren herausgehoben werden. Da bei dieser Schiebetüranordnung die tragenden Rollen oberhalb der Bodenoberfläche liegen, ist deren Wartung unproblematisch.

Auch bei den letztgenannten drei Schiebetüranordnungen sind unästhetische streifenförmige Bodenelemente notwendig, um unterhalb der Bodenfläche angeordnete Rollenlager warten oder reparieren zu können.

Aus der WO 2014/121350 ist weiter eine Führungsanordnung für Schiebetüren mit im Boden versenkten Laufrollen bekannt. Bei dieser Vorrichtung liegt die Schiebetür nicht auf einem doppel-T-förmigen Element auf, sondern die Breite des Spalts im Boden entspricht der Breite der Schiebetür und zusätzlich der Breite der seitlichen Dichtungselemente. Der Raum zwischen den beiden Führungsschienen wird durch ein festes Element gebildet, da dieses bei Wartungsarbeiten der Schiebetür nicht entnommen werden muss. Das ästhetische Erscheinungsbild ist hier sehr unbefriedigend.

Weiter ist aus der WO 2015/028751 eine Führungsanordnung für zwei parallel geführte Schiebetüren offenbart, bei dem für Wartungsarbeiten der zentrale Bereich abhebbar ausgebildet ist und damit die Verbindungslaschen zwischen einem Transportband, auf dem die Schiebetüren aufliegen, und der Unterkante der Schiebetür heraushebbar sind. Das Zwischenstück, welches heraushebbar ist, ist mit seinem Fuss in eine Schiene einrastbar. Da auch Zwischenstücke durch Personen und andere schwere Elemente wie Rollen von Gartenmöbeln oder Holzstühlen belastet werden, ist diese Ausgestaltung nicht ausreichend. Zudem ist eine Isolation gegenüber den umgebenden Teilen der Führungsanordnung, welche aus Aluminium besteht, nicht möglich.

Aus der JP 2014-156217 ist weiter eine Bodenführung für verfahrbare Absperrelemente bekannt, bei denen keine T-förmigen Füsse aus dem Bereich unter der Bodenoberfläche entnommen werden müssen.

Ähnlich verhält es sich bei der EP 2 500 225, in welcher ebenfalls verschiebbare Absperrelemente auf Rollen verschiebbar sind. Allerdings muss bei diesen Anordnungen bei einer Revision der Laufwerke kein ästhetischer Bodenbelag entfernt werden, sondern nur der unter der verschiebbaren Absperrvorrichtung liegende Zwischenbereich. Eine Lösung der Aufgabe der vorliegenden Erfindung ist aus diesen Dokumenten nicht entnehmbar.

Eine Aufgabe der vorliegenden Erfindung ist die Schaffung einer Bodenführung, die es jederzeit ermöglicht, ohne Entfernen der seitlich der Laufschienen angeordneten Bodenbeläge Zugang zu den Laufwerken zu schaffen und bei Bedarf die mindestens eine Schiebetüre temporär ausbauen zu können.

Gelöst wird diese Aufgabe durch eine Bodenführung gemäss den Merkmalen des Patentanspruchs 1. Vorteilhafte Ausgestaltungen der Bodenführung sind in den abhängigen Ansprüchen umschrieben.

Ein entfernbarer Mittelsteg zwischen jeweils benachbarten Schiebetüren bei ein- und mehrgleisiger Ausführung des Führungskanals der Bodenführung ermöglicht es, nach dem Abheben des streifenförmigen Bodenbereichs zwischen den Laufschienen einen freien Zugang zu den Laufwerken zu schaffen und zugleich die Möglichkeit des hindernisfreien Ausfahrens der doppel-T- oder T-förmigen Abstützung der Schiebetür durch die freigelegte Öffnung.

In einer ersten Ausführungsform kann der Mittelsteg durch Lösen von Schrauben einfach von oben aus dem Führungskanal abgehoben werden. In einer besonders vorteilhaften Ausgestaltung des Mittelstegs kann dieser werkzeugfrei aus dem Führungskanal entfernt werden und so letzterer freigelegt werden, um Zugang zu den Laufwerken zu schaffen und zudem das Ausfahren der Schiebetüren zu ermöglichen. Besonders vorteilhaft ist die Ausgestaltung des Mittelstegs aus zwei Mittelstegteilen, die nach dem Einlegen in den Führungskanal miteinander verhaken und durch das Aufsetzen des zentralen streifenförmigen Bodenbereichs unlösbar zusammengehalten werden. Die erfindungsgemässen Mittelstege reichen bis zum Boden des Führungskanals, so dass die Laufwerke seitlich verschoben und danach aus dem Kanal entnommen werden können, ohne dass streifenförmige Bodenabschnitte demontiert werden müssen.

Anhand zweier Ausführungsbeispiele wird die Erfindung anhand einer ein- und einer zweigleisigen Bodenführung näher erläutert. Es zeigen:
- Figur 1: einen Querschnitt durch eine zweigleisige Bodenführung mit einem Führungskanal und einer darin gelagerten Schiebetür mit einem Mittelsteg,
- Figur 2: einen Querschnitt durch eine zweigleisige Bodenführung mit einem Führungskanal und einer darin gelagerten Schiebetür mit einem zweiteiligen Mittelsteg,
- Figur 3: einen Querschnitt durch eine zweigleisige Bodenführung mit einem Führungskanal und einer darin gelagerten Schiebetür mit einem zweiteiligen Mittelsteg, aufgespalten vor dem Herausnehmen,
- Figur 4: einen Querschnitt durch eine eingleisige Bodenführung und
- Figur 5a-5e: Querschnitte durch Bodenführungen zu verschiedenen Montagezeitpunkten.

In Figur 1 ist mit Bezugszeichen 1 ein Führungskanal dargestellt. Der Führungskanal 1, meist als Aluminiumstrangpressprofil hergestellt und ein- oder zweiteilig aufgebaut, umfasst eine linke Kanalhälfte 3 und eine spiegelbildlich aufgebaute rechte Kanalhälfte 5. Die beiden Kanalhälften 3,5 sind bei zweiteiligem Aufbau durch meist steckbare Dämmstege 7 miteinander verbunden. Die Dämmstege 7 können als thermische Isolatoren dienen. Der Führungskanal 1 ist in einer Ausnehmung 9 in einem Boden 11 aus Beton eingesetzt und dort befestigt. Der besseren Übersichtlichkeit halber ist die Befestigung des Führungskanals 1 nicht eingezeichnet. In jeder der Kanalhälften 3,5 ist eine Laufschiene oder ein Geleise 13 angeordnet, auf welchem Rollen 15 eines Laufwagens 17 geführt sind. Alternativ zu Laufschienen 13, auf denen Rollen 15 von Laufwerken 17 abrollen, können am oder im Boden des Führungskanals 1 Rollen angeordnet sein, auf deren Scheitel unten an den Schiebetüren 19 angeordnete Profilflanschen 21 geführt sind (alternative Anordnung nicht dargestellt). Jeder Profilflansch 21 einer jeden Schiebetür 19 ist über ein oder mehrere vertikal verlaufende doppel T-förmige Trägerprofile 23 mit der Schiebetür 19 verbunden. Die Breite des vertikalen Profilteils des Trägerprofils 23 bestimmt im Wesentlichen die Breite eines Schlitzes 25, durch welchen das Trägerprofil 23 von oben zwischen Bodenbeläge 27 und einem Bodensupport 29 hindurchführbar ist.

Als Bodenbeläge 27 können Platten aus Stein, Holz, Metall oder dergleichen eingesetzt werden, wie sie heute im Wohnungsbau üblich sind. Die beiden beidseitig der Schiebetüren 19 angeordneten Bodenbeläge 27 können aus identischem Material oder aus verschiedenen Materialien wie Holz und Stein bestehen. Diese seitlich angeordneten Bodenbeläge 27 ragen in den horizontal verlaufenden oberen Öffnungsquerschnitt des Führungskanals 1 hinein, das heisst sie bilden entlang der Profillappen 31 des Führungskanals 1 eine Teilabdeckung 33 des Führungskanals 1. Vorzugsweise wird der Randbereich der Bodenbeläge 27, der über den oberen Querschnitt des Führungskanals 1 hinausragt von einem Z-förmigen Z-Bodensupport 35 getragen.

Zwischen den beiden Z-Bodensupporten 35 ist der streifenförmige Bodensupport 29 eingesetzt, welcher den oberen Querschnitt des Führungskanals 1 teilweise überdeckt. Zwischen den Seitenkanten des Bodensupports 29 und den freien Kanten der angrenzenden Bodenbeläge 27 liegen die beiden Schlitze 25 für die Trägerprofile 23. Der Bodensupport 29 umfasst wiederum ein Aluminiumprofil in der Gestalt eines grossen T's, das heisst der horizontale Bereich des T's trägt einen streifenförmigen Bodenbelag 27, beispielsweise aus Stein, Holz oder einem anderen Material auf, deren Oberfläche derjenigen entspricht, wie sie bei den beidseitig angeordneten Bodenbelägen 27 vorhanden ist. Dieser aufgelegte Bodenbelag 27` kann dreiseitig gehalten sein von einem im Querschnitt U-förmigen Abschnitt des Bodensupports 29. An der Unterseite des Bodensupports 29 sind beabstandet zwei parallel verlaufende nach unten ragende Schenkel 37 angeformt. Zwischen diesen beiden Schenkeln 37 kommt ein Mittelsteg 39 aus Aluminium, Kunststoff, Stahl oder Edelstahl zu liegen, welcher mit dem Bodenbereich des Führungskanals 1 lösbar verbunden ist. Der Mittelsteg 39 wird von den Schenkeln 37 beidseitig im Wesentlichen spielfrei umschlossen. Diese satte spielfreie Verbindung zwischen dem Mittelsteg 39 und den Schenkeln 37 bewirkt, dass der Bodensupport 29, wenn er durch Personen betreten wird, die den Raum, der durch die Schiebetüren 19 getrennt ist, verlassen, nicht wackelt oder sich bewegen kann.

In der ersten Ausgestaltung der Erfindung ist der im Querschnitt im Wesentlichen rechteckförmige Mittelsteg 39 mit einer Anzahl von Schrauben 41 mit dem Boden des Führungskanals 1 verbunden (Fig. 1) oder mit Rastelementen, die am Boden einrasten (keine Abb.).

In der Ausgestaltung der Erfindung gemäss Figur 2 umfasst der Mittelsteg 39 zwei Mittelstege links 43 und rechts 45. Die beiden rechten und linken Mittelstege 43,45 sind an z.B. zwei Stellen durch Verbindungselemente 47 und 49 miteinander lösbar verbunden. Die Verbindungselemente 47,49 können die Gestalt von teilweise ineinandergreifenden Elementen oder Ähnliches aufweisen. Die unteren Enden der linken und rechten Mittelstege 43 und 45 können konisch sich erweiternd verlaufen oder der untere Rand bildet eine Stufe oder einen Fuss. Die sich erweiternden Bereichen 51 hintergreifen einen gegengleich ausgebildeten Abschnitt 53 am Boden des Führungskanals 1. Fügt man nun die beiden Mittelstege links und rechts 43,45 derart zusammen, indem sie leicht nach aussen geneigt auf dem Boden des Führungskanals 1 gestellt werden und kippt sie dann gegeneinander in eine vertikale Position, wie in Figur 2 dargestellt, so greifen die Verbindungselemente 47 und 49 ineinander. Nach dem Aufstecken des Bodensupports 29 auf die beiden linken und rechten Mittelstege 43,45 werden letztere satt zusammengehalten und tragen den Bodensupport 29 spielfrei. Zusätzliche Befestigungsmittel sind folglich nicht nötig.

Bei der Erstellung von Bauten mit Schiebetüren 19 werden letztere, da diese meist aus Glas hergestellt und empfindlich gegen Beschädigungen während des Baus sind, erst am Ende der Bauzeit und meist auch nach dem Verlegen der Bodenbeläge 27 montiert. Dies ist jedoch bei den herkömmlichen Bodenführungsanordnungen nicht ohne Aufwand möglich, da dann das Einführen der Trägerprofile 23 an den Unterkanten der Schiebetüren 19 nicht mehr zwischen dem Mittelsteg 39 und den Z-Bodensupporten 35 hindurchgeführt werden können. Folglich müssen beim Stand der Technik die Schiebetüren 19 bereits vor dem Verlegen der Bodenbeläge 27 und dem Anbringen der Z-Bodensupporte 35 auf die Schienen gesetzt werden. Die Schiebetüren 19 sind folglich dauernd Staub und mechanischen Beschädigungen ausgesetzt.

Mit der erfindungsgemässen Bodenführung ist dies anders. Die Bodenbeläge 27 können fertig verlegt werden und der Bodenleger wird nicht durch die Schiebetüren 19 bei seiner Arbeit behindert. Es kann auch der Bodensupport 29 sauber in dessen Aufnahmeprofil eingelegt und verfugt werden. Damit nun nach dem Verlegen der Bodenbeläge 27, 27' die Schiebetüren 19 montiert werden können, wird der Bodensupport 29 abgehoben und zur Seite gelegt. Danach werden gemäss der ersten Ausgestaltung der Erfindung die Schrauben 41 gelöst und der Mittelsteg 39 vom Boden des Führungskanals 1 abgehoben. Der Boden des Führungskanals 1 ist nun frei von Elementen, die das horizontale Einschieben der Laufwagen 17 und des T-förmigen Trägerprofils 23 behindern würden.

In der zweiten Ausgestaltung der Erfindung sind nach dem Abheben des Bodensupports 29 die beiden linken und rechten Mittelstege 43 und 45 nicht mehr zusammengehalten und können leicht nach aussen geschwenkt vom Boden des Führungskanals 1 abgenommen werden (Fig. 3).

Nun kann jede Schiebetür 19 durch die zentrale obere Öffnung in den Führungskanal 1 eingefahren und dann im Beispiel in den Figuren die rechte Schiebetür 19 nach rechts verfahren und auf die Laufschiene 13 abgestellt werden. Der untere rechte Arm des Profilflansches 21 kommt dann unterhalb der Teilabdeckung 33 durch den Bodenbelag 27 zu liegen. Anschliessend erfolgt das Einfahren der linken Schiebetür (Fig. 5a bis 5c) durch den weiterhin breit genug ausgebildeten Öffnungsquerschnitt leicht geneigt von oben. Durch eine kleine Verschiebung nach links untergreift die linke Hälfte des Profilflansches 21 den links liegenden Bodenbelag 27 und die Schiebetür 19 kann auf die linke Laufschiene 13 abgestellt werden. Anschliessend (Fig. 5d) wird der Mittelsteg 39 in zuvor beschriebener Weise wieder eingesetzt und der Bodensupport 29 (Fig. 5e) auf den Mittelsteg 39 aufgeschoben.

In umgekehrter Verfahrensweise können eine oder beide Schiebetüren 19 im Bedarfsfall, sei es für Revisionsarbeiten oder Reparaturen, ohne jegliche Zerstörung vom Bodenbelag 27 aus dem Führungskanal 1 herausgeführt und danach wieder eingesetzt werden.

In Figur 4 ist eine eingleisige Bodenführung dargestellt. In dieser Ausführung ist der Mittelsteg 39 auf der linken Seite von der Laufschiene 13 angeordnet. Der Mittelsteg 39 steht wiederum auf dem Dämmsteg 7 und kann entweder mit letzterem verschraubt oder zweiteilig ausgeführt sein, wie in Figur 4 dargestellt.

Um die Schiebetür 19 ein- oder ausbauen zu können, wird der Bodensupport 29 vom Mittelsteg 39 abgehoben und die Schiebetür nach links verschoben. Dann kann sie nach oben aus dem Bodenführungskanal 1 herausgehoben werden.

## Patentansprüche

1. Bodenführung für ein- oder mehrgleisige Schiebetüren (19), umfassend einen Führungskanal (1) für Laufschienen (13), einen Mittelsteg (39) für einen Bodensupport (29) zum Auflegen eines streifenförmigen Bodenbelags (27')
wobei der Mittelsteg (39) lösbar mit dem Boden des Führungskanals (1) verbindbar ausgebildet ist,
**dadurch gekennzeichnet, dass**
der Mittelsteg (39) zweiteilig ausgebildet ist und dass ein linkes (43) und ein rechtes (45) Element des Mittelstegs am Boden des Führungskanals (1) je einzeln an seitlichen Führungsmitteln (53) am Boden des Führungskanals (1) einrastbar ausgebildet sind.

2. Bodenführung nach Anspruch 1, **dadurch gekennzeichnet, dass** die beiden linken und rechten Elemente des Mittelsteges (43,45) um deren Längsachse schwenkbar und vom Führungskanal (1) abhebbar ausgebildet sind.

3. Bodenführung nach einem der Ansprüche 1 und 2, **dadurch gekennzeichnet, dass** die beiden linken und rechten Elemente des Mittelsteges (43,45) beim Aufschieben des Bodensupports (29) durch zwei Schenkel (37) am Bodensupport (29) zusammengeführt unlösbar am Boden des Führungskanals (1) gehalten sind.

4. Bodenführung nach einem der Ansprüche 1 bis 3, **dadurch gekennzeichnet, dass** der Mittelsteg (39) aus Aluminium, Kunststoff, Stahl oder Edelstahl besteht.

5. Bodenführung nach einem der Ansprüche 1 bis 4, **dadurch gekennzeichnet, dass** die Bodenbeläge (27) seitlich des Führungskanals (1) auf über die seitlichen Bereiche des Bodens sich erstreckende Z-Bodensupporte (35) aufliegen.

## Claims

1. A floor guide for single-track or multi-track sliding doors (19), comprising a guide channel (1) for rails (13), a central bar (39) for a floor support (29) for laying down a strip-shaped floor covering (27'),
wherein the central bar (39) is designed to be detachably connectable to the bottom of the guide channel (1),
**characterized in that**
the central bar (39) is formed in two parts, and a left (43) and a right (45) element of the central bar are formed so as to be able, each individually, to be locked at the bottom of the guide channel (1) into lateral guide means (53) at the bottom of the guide channel (1).

2. The floor guide according to Claim 1, **characterized in that** the two left and right elements of the central bar (43, 45) are designed to be pivotable about the longitudinal axes thereof and to be able to be lifted out of the guide channel (1).

3. The floor guide according to Claim 1 or 2, **characterized in that**, when the floor support (29) is pushed on, the two left and right elements of the central bar (43, 45) are non-detachably held together at the bottom of the guide channel (1) by two legs (37) on the floor support (29).

4. The floor guide according to any one of Claims 1 to 3, **characterized in that** the central bar (39) consists of aluminum, plastic, steel or stainless steel.

5. The floor guide according to any one of Claims 1 to 4, **characterized in that**, at the sides of the guide channel (1), the floor coverings (27) rest on Z floor supports (35) extending over the side regions of the floor.

## Revendications

1. Guide de sol pour des portes coulissantes (19) à un rail ou à plusieurs rails, comprenant un canal de guidage (1) pour des glissières (13), une âme centrale (39) pour un support de sol (29) pour la pose d'un revêtement de sol en forme de bande (27')
l'âme centrale (39) étant formée de manière à pouvoir être assemblée de façon amovible avec le fond du canal de guidage (1),
**caractérisé en ce que**
l'âme centrale (39) est formée en deux parties et **en ce qu'**un élément gauche (43) et un élément droit (45) de l'âme centrale sont formés de façon à pouvoir être mis en prise, chacun individuellement, au fond du canal de guidage (1) sur des moyens de guidage latéraux (53) au fond du canal de guidage (1) .

2. Guide au sol selon la revendication 1, **caractérisé en ce que** les deux éléments gauche et droit de l'âme centrale (43, 45) sont formés de façon à pouvoir basculer sur leur axe longitudinal et de façon à pouvoir être relevés du canal de guidage (1).

3. Guide de sol selon l'une quelconque des revendications 1 et 2, **caractérisé en ce que** les deux éléments gauche et droit de l'âme centrale (43, 45) sont maintenus de façon non amovible au fond du canal de guidage (1), joints par deux branches (37) sur le support de sol (29), lorsque le support de sol (29) est enfoncé.

4. Guide de sol selon l'une quelconque des revendications 1 à 3, **caractérisé en ce que** l'âme centrale (39) consiste en aluminium, en plastique, en acier ou en acier spécial.

5. Guide de sol selon l'une quelconque des revendications 1 à 4, **caractérisé en ce que** les revêtements de sol (27) sont posés de façon latérale par rapport au canal de guidage (1) sur les supports de sol en Z (35) s'étendant sur les régions latérales du sol.
